# EUROPÄISCHE PATENTSCHRIFT

(11) **EP 3 798 551 B1**
(45) Veröffentlichungstag und Bekanntmachung des Hinweises auf die Patenterteilung: **08.11.2023**
(21) Anmeldenummer: 20196809.6
(22) Anmeldetag: 18.09.2020
(51) Int. Cl.: F25D 17/04, F25D 25/02

(54) **LEBENSMITTEL-AUFNAHMEBEHÄLTER MIT TRAGSCHIENE, IN WELCHER EINE KLAPPE BEWEGBAR GELAGERT IST, SOWIE HAUSHALTSKÄLTEGERÄT**
DOMESTIC REFRIGERATOR AND FOOD STORAGE CONTAINER WITH SUPPORT RAIL IN WHICH A MOVABLE FLAP IS MOUNTED
RÉCIPIENT DE RÉCEPTION ALIMENTAIRE POURVU DE RAIL SUPPORT, DANS LEQUEL UN RABAT EST MONTÉ MOBILE, AINSI QUE RÉFRIGÉRATEUR ÉLECTROMÉNAGER

(30) Priorität: 24.09.2019 DE 102019214589
(43) Veröffentlichungstag der Anmeldung: 31.03.2021
(73) Patentinhaber: BSH Hausgeräte GmbH, 81739 München (DE)
(72) Erfinder: Staud, Ralph, 81667 München (DE); Tischer, Thomas, 85540 Haar (DE); Kessler, Andreas, 81827 München (DE); Korte, Andreas, 81673 München (DE); Heidenfelder, Ingo, 82024 Taufkirchen (DE); Lärm, Marco, 80634 München (DE); Eicher, Max, 80689 München (DE)

(56) Entgegenhaltungen:
- WO-A1-2004/038312
- DE-A1- 19 751 309
- JP-A- S6 259 362
- JP-U- S5 610 285
- US-A- 4 013 434

## Beschreibung

Ein Aspekt der Erfindung betrifft einen Lebensmittel-Aufnahmebehälter für ein Haushaltskältegerät gemäß Anspruch 1. Ein weiterer Aspekt der Erfindung betrifft ein Haushaltskältegerät mit einem derartigen Lebensmittel-Aufnahmebehälter.

Ein derartiges Haushaltskältegerät ist beispielsweise aus der WO 2004/038312 A1 bekannt. Dort sind in einem Deckel des Lebensmittel-Aufnahmebehälters Aussparungen gebildet, in denen plattenartige und ebene Klappen schwenkbar gelagert sind. Es ist daher erforderlich, dass der Deckel selbst mit derartigen umrandeten Aussparungen gebildet ist, um diese Klappen darin einsetzen zu können. Die Schwenkachse, um welche eine Klappe schwenkbar ist, ist in Höhenrichtung betrachtet innerhalb des Deckels und somit innerhalb der Höhe des Deckels angeordnet. Dadurch treten beim Öffnen der ebenen Klappe Konstellationen auf, bei denen der nach oben ragende Teilbereich der Klappe relativ weit nach oben steht. Aufgrund der ebenen Ausgestaltung der Klappe ist dadurch ein steil nach oben ragendes, frei auskragendes Teil der Klappe verschwenkt orientiert. Es entsteht dadurch im geöffneten Zustand der Klappe auch eine relativ weit nach oben stehende Position der Klappe, sodass diesbezüglich auch umfänglich freie Kanten vorhanden sind. Zum einen ist dadurch im geöffneten Zustand der Klappe ein entsprechender Platzbedarf nach oben erforderlich, andererseits kann ein daran Anstoßen von anderen Komponenten und dergleichen erfolgen. Insbesondere ist dann auch ein entsprechender Platzbedarf in Höhenrichtung nach oben erforderlich, um die Klappe vollständig zu öffnen.

Aus der JP S56 10285 U, der WO 2004/038312 A1, der US 4 013 434 A und der DE 197 51 309 A1 sind Behälter bekannt, die Schalen und Deckel aufweisen, und bei welchen in dem Deckel Lüftungsvorrichtungen enthalten sind.

Es ist Aufgabe der vorliegenden Erfindung, einen Lebensmittel-Aufnahmebehälter für ein Haushaltskältegerät sowie ein derartiges Haushaltskältegerät zu schaffen, bei welchem die Klappe im Hinblick auf ihre Positionierung und Verstellung verbessert ausgebildet ist. Diese Aufgabe wird durch einen Lebensmittel-Aufnahmebehälter und ein

Haushaltskältegerät gemäß den unabhängigen Ansprüchen gelöst. Bevorzugte Weiterbildungen der Erfindung sind in den Unteransprüchen offenbart.

Ein Aspekt der Erfindung betrifft einen Lebensmittel-Aufnahmebehälter für ein Haushaltskältegerät. Der Lebensmittel-Aufnahmebehälter weist eine Schale zur Aufnahme von Lebensmitteln auf. Der Lebensmittel-Aufnahmebehälter weist einen zur Schale separaten Deckel auf, der zum Schließen der Schale auf die Schale aufsetzbar ist. Darüber hinaus weist der Lebensmittel-Aufnahmebehälter eine Lüftungsvorrichtung auf, mit welcher ein Luftaustausch zwischen der Umgebung und dem Inneren des Lebensmittel-Aufnahmebehälters durchführbar ist. Die Lüftungsvorrichtung weist eine schwenkbare Klappe auf, die in einer geöffneten Stellung eine Lüftungsöffnung freigibt und in einer geschlossenen Stellung die Lüftungsöffnung verschließt. Die Klappe weist eine Längsachse auf. Die Lüftungsvorrichtung weist eine zum Deckel separate Tragschiene auf, an welcher die Klappe schwenkbar angeordnet ist. Die Tragschiene weist einen integrierten Lüftungskanal auf, mit welchem Luft zwischen dem Inneren des Lebensmittel-Aufnahmebehälters und der Umgebung austauschbar ist. Der Lüftungskanal ist in der geschlossenen Stellung der Klappe geschlossen und in der geöffneten Stellung der Klappe geöffnet. Durch eine derartige Tragschiene wird ein separates Zusatzteil geschaffen, an dem die Klappe angeordnet ist. Insbesondere ist die Klappe schwenkbar an dieser Tragschiene angeordnet. Durch eine derartige Tragschiene wird ein massives und robustes Bauteil bereitgestellt, welches als Träger für die Klappe dient. Dadurch kann die Bewegungsführung der Klappe verbessert werden. Die Schwenkbewegung wird präziser. Dadurch lassen sich die geöffnete Stellung und die geschlossene Stellung der Klappe präziser einstellen. Die Tragschiene ist durch ihre Ausgestaltung ein auch verwindungssteifes Bauteil. Da die Klappe in dem Zusammenhang filigraner ausgebildet ist, können deren Position und Halterung verbessert werden. Insbesondere ist dadurch auch die Verwindungssteifigkeit der Klappe erhöht. Zuletzt ist durch diese Tragschiene ein Element geschaffen, mit welchem das gesamte Modul, bestehend aus der Tragschiene und der Klappe, mechanisch stabiler und verbessert an weiteren Komponenten des Lebensmittel-Aufnahmebehälter befestigt werden kann. Insbesondere erfolgt diese Befestigung nur über die Tragschiene.

Es ist vorgesehen, dass die Lüftungsvorrichtung an einem vorderen Rand des Deckels angeordnet ist und gegenüber dem vorderen Rand nach vorne ragend angeordnet ist. In Tiefenrichtung des Lebensmittel-Aufnahmebehälters betrachtet ist die Lüftungsvorrichtung in einem Freiraum zwischen dem vorderen Rand des Deckels und einem oberen Schalenflansch der Schale angeordnet. Der Schalenflansch ist insbesondere Bestandteil einer Frontwand der Schale. Insbesondere ist in Tiefenrichtung des Lebensmittel-Aufnahmebehälters betrachtet die Klappe vollständig vor einem vorderen Rand des Deckels angeordnet. Dies betrifft die Anordnung der Klappe in jeglicher möglichen Stellung. Die Klappe ist darüber hinaus berührungslos zum vorderen Rand dieses Deckels angeordnet.

Durch eine derartige Position der Klappe ist es ermöglicht, die geschlossene Stellung sicher zu erreichen, andererseits in der geöffneten Stellung ein unerwünschtes zu weites nach oben Überstehen zu vermeiden. Ein unerwünschtes daran Anstoßen an frei auskragenden Kanten und/oder ein nach oben Überstehen der Klappe gegenüber dem Deckel im geöffneten Zustand der Klappe ist dadurch ebenfalls vermieden. Darüber hinaus ist die Klappe durch den Verbau in der Tragschiene geschützt angeordnet. Des Weiteren ist die Tragschiene durch ihre höhere Steifigkeit und mechanische Tragfähigkeit geeignet, um die Schwenkbewegung der Klappe präziser zu führen. Verklemmungen der Klappe beim Bewegen können dadurch verbessert vermieden werden.

In einer vorteilhaften Ausführung ist die Tragschiene als Trog ausgebildet. Durch diese Ausgestaltung ist die Aufnahme der Klappe besonders vorteilhaft ermöglicht. Darüber hinaus ist durch diese Spezifikation die integrierte Ausbildung des Lüftungskanals verbessert. Es kann in dem Zusammenhang ein sehr kompaktes Modul, bestehend aus der Tragschiene, der dazu separaten Klappe und dem in der Tragschiene einstückig ausgebildeten Lüftungskanal bereitgestellt werden.

In einem Querschnitt, der senkrecht zu einer Längsachse der Tragschiene ausgebildet ist, ist die Tragschiene insbesondere V-förmig ausgebildet. Durch diese Formgebung ist eine Schwenkbewegung einer Klappe verbessert ermöglicht. Es wird diesbezüglich entsprechender Bauraum für die Verschwenkbewegung ermöglicht. Andererseits ist die darüber hinausgehende Ausgestaltung und Geometrie der Tragschiene nicht unnötig vergrößert.

In einer vorteilhaften Ausführung ist eine dem Inneren des Lebensmittel-Aufnahmebehälters zugewandte Öffnung des Lüftungskanals in einer Schrägwand der V-Form ausgebildet. Auch dadurch kann ein platzsparendes Konzept realisiert werden und eine diesbezüglich spezifisch orientierte Wand benutzt werden, um diese Öffnung aufzunehmen. Darüber hinaus ist durch die örtlich spezifische Anbringung dieser Öffnung des Lüftungskanals auch eine vorteilhafte Ableitung der Luft aus dem Inneren des Lebensmittel-Aufnahmebehälters ermöglicht. Durch diese Schrägstellung ist der Luftweg nicht unerwünscht verwinkelt, und der Lüftungskanal kann örtlich kurz und relativ geradlinig gestaltet werden. Die Abfuhr der Luft aus dem Inneren nach oben ist dadurch verbessert. Vorzugsweise ist die V-Form so orientiert, dass in Tiefenrichtung betrachtet eine vordere Schrägwand ausgebildet ist, die nach vorne und nach oben ansteigend ist. Eine rückseitige Schrägwand, ist in dieser Tiefenrichtung betrachtet, von ihrem vorderen Ende aus nach hinten oben ansteigend orientiert.

In einer vorteilhaften Ausführung ist vorgesehen, dass durch die separate Tragschiene ein in Tiefenrichtung gebildeter Freiraum zwischen einem vorderen Rand des Deckels und einem hinteren Rand einer Frontwand der Schale abgedeckt ist. Diese Tragschiene dient somit auch als Ergänzungsmodul, um eine obere Öffnung bzw. eine Beschickungsöffnung der Schale zusammen mit dem Deckel abzudecken. Dadurch wird ein weiteres vorteilhaftes Konzept gebildet. Der Deckel ist in dem Zusammenhang verkürzt und durch diese Tragschiene mit der Klappe ergänzt, um diese Öffnung der Schale von oben abzudecken.

In einer vorteilhaften Ausführung ist vorgesehen, dass die zum Deckel separate Tragschiene an ein vorderes Ende des Deckels aufgesteckt ist. Dies ist eine mechanisch einfache Verbindung. Dennoch kann hier eine hohe mechanische Haltekraft erreicht werden. Insbesondere weist die Tragschiene an ihrem hinteren, dem Deckel zugewandten Ende eine Nut auf. In diese Nut taucht der vordere Rand des Deckels ein.

Insbesondere ist diese mechanische Verbindung zwischen dem Deckel und der Tragschiene zerstörungsfrei lösbar. Dadurch kann die Tragschiene reversibel abgenommen und wieder angebracht werden. Beispielsweise zu Reinigungszwecken ist diese Ausgestaltung vorteilhaft.

In einer vorteilhaften Ausführung ist vorgesehen, dass die Klappe in der geschlossenen Stellung in Höhenrichtung des Lebensmittel-Aufnahmebehälters maximal auf Höhe einer Oberseite der Tragschiene angeordnet ist. In einer derartigen Ausgestaltung ist in der geschlossenen Stellung die Klappe vollständig versenkt in der Tragschiene angeordnet. Sie ist in dieser geschlossenen Stellung nicht nach oben hin überstehend. Durch eine derartige Ausgestaltung wird ein bauraumsparendes Konzept realisiert. Darüber hinaus ist es ermöglicht, dass die Klappe nicht unerwünscht beschädigt wird. Dies kann bei einem Überstehen der Fall sein, wenn dann mit anderen Gegenständen daran angestoßen wird. Darüber hinaus kann vorgesehen sein, dass in dieser geschlossenen Stellung die Oberseite der Tragschiene bündig mit der Oberseite der Klappe angeordnet ist. Eine ohne Unebenheiten ausgebildete Gesamtfläche ist dadurch gebildet.

Die Klappe ist in der geschlossenen Stellung insbesondere horizontal orientiert.

In der dazu unterschiedlichen geöffneten Stellung ist die Klappe demgegenüber in Höhenrichtung betrachtet nach unten geklappt. Insbesondere ist nur derjenige Endbereich der Klappe, der die Drehachse aufweist, sowohl in der geschlossenen als auch in der geöffneten Stellung auf gleichem Höhenniveau. Durch die Tragschiene ist es ermöglicht, dass die Klappe auch in der geöffneten Stellung vollständig innerhalb der Tragschiene angeordnet ist. In jeglicher Stellung der Klappe, die möglich ist, ist die Klappe somit in vorteilhafter Ausführung vollständig innerhalb der Tragschiene angeordnet. Ein besonders geschütztes Konzept ist dadurch ermöglicht. Insbesondere ist dadurch auch die bereits oben angesprochene präzisere und verbesserte Bewegungsführung der Klappe erreicht. Durch dieses Konzept ist auch ermöglicht, dass kein Teilbereich der Klappe in der geöffneten Stellung in Höhenrichtung weiter nach oben ragt, als in der geschlossenen Stellung der Klappe.

Vorzugsweise ist vorgesehen, dass die Tragschiene einen Schwenkraum aufweist. In diesem Schwenkraum ist die Klappe zwischen der geschlossenen Stellung und der geöffneten Stellung verschwenkbar. Die Klappe ist in beiden Stellungen vollständig innerhalb der Tragschiene angeordnet. Die Tragschiene weist somit quasi einen Hohlraum auf, in dem die Bewegung der Klappe ermöglicht ist. Die oben genannten Vorteile sind dadurch nochmals verbessert.

Vorzugsweise ist vorgesehen, dass die Tragschiene eine Auflage aufweist, auf welcher ein Betätigungselement des Lebensmittel-Aufnahmebehälters bewegbar angeordnet ist. Dieses Betätigungselement ist zum Betätigen der Klappe ausgebildet. Für eine derartige Auflage kann das Betätigungselement frei zugänglich positioniert werden. Die Auflage, welche insbesondere als flächige Ebene ausgebildet ist, ermöglicht in dem Zusammenhang, dass die relative Bewegungsführung des Betätigungselemente dazu dauerhaft funktionell und einfach für einen Nutzer ermöglicht ist. Vorzugsweise ist die Auflage eine horizontale Ebene. Insbesondere ist sie in Tiefenrichtung betrachtet unmittelbar den Schwenkraum nach vorne hin verschließend beziehungsweise begrenzend ausgebildet. Damit ist das Betätigungselement unmittelbar vor diesem Schwenkraum angeordnet.

Vorzugsweise ist vorgesehen, dass die Klappe ein Plattenteil aufweist. Die Klappe weist darüber hinaus ein von dem Plattenteil nach unten abstehendes Koppelteil auf. Das Koppelteil ist zum Koppeln mit einer Betätigungseinheit des Lebensmittel-Aufnahmebehälters ausgebildet. An dieser Betätigungseinheit ist das Betätigungselement angeordnet beziehungsweise mit dieser Betätigungseinheit gekoppelt. Die Schwenkbewegung der Klappe ist dadurch initiierbar. Durch diese Ausgestaltung wird ein präzises Betätigungskonzept realisiert, welches die Bewegung des Betätigungselements sehr direkt und genau auf die Klappe überträgt. Unerwünschte Toleranzen können dadurch deutlich reduziert werden. Darüber hinaus ist durch diese Ausgestaltung bei hoher Kompaktheit des Aufbaus auch noch eine kurze mechanische Wirkkette zur Übertragung der Bewegung von dem Betätigungselement auf die Klappe erreicht. Insbesondere ist die Betätigungseinheit vollständig innerhalb der Tragschiene angeordnet.

In einer vorteilhaften Ausführung weist die Betätigungseinheit eine Rampe und/oder das Koppelteil eine Rampe auf. Durch eine derartige Rampe ist ein sehr kontinuierliches Bewegen der Klappe von einer geschlossenen Stellung in die geöffnete Stellung oder umgekehrt ermöglicht. Dies ist damit besonders klemmfrei und ruckfrei ermöglicht. Durch ein derartiges Koppelteil, welches insbesondere als Steg ausgebildet ist, kann ein relativ kleinflächiges direktes Kontaktieren mit der Betätigungseinheit realisiert werden. Dadurch können Reibungskräfte bei einem relativen Bewegen der Bauteile zueinander minimiert werden. Dadurch ist die Betätigung vereinfacht. Es müssen in dem Zusammenhang auch nur relativ geringe Kräfte auf das Betätigungselement ausgeübt werden, um die Bewegung der Klappe erreichen zu können.

Vorzugsweise ist vorgesehen, dass in einem Querschnitt der Klappe, der senkrecht zu einer Längsachse der Klappe verlaufend ausgebildet ist, das Koppelteil in derjenigen Längenhälfte des Plattenteils ausgebildet ist, in welchem auch die Schwenkachse beziehungsweise Drehachse dieser Klappe innenseitig ausgebildet ist. Das Wirkprinzip ist dadurch nochmals verbessert. Relativ kurze Hebelwege sind dadurch realisiert.

In einer vorteilhaften Ausführung ist vorgesehen, dass das Betätigungselement ein mechanischer Schieber ist, der in Breitenrichtung des Lebensmittel-Aufnahmebehälters verschiebbar gelagert ist. Eine sehr einfache Betätigungsbewegung ist dadurch ermöglicht. Es kann jedoch auch vorgesehen sein, dass das Betätigungselement eine Feder ist. Ebenso ist es möglich, dass das Betätigungselement ein Motor ist. Damit ist die Verstellung der Klappe auch motorisch angetrieben ermöglicht. Beispielsweise kann der Motor durch Betätigen eines Bedienelements, beispielsweise eines Druckknopfes oder eines berührungssensitiven Bedienfelds gestartet werden.

In einer vorteilhaften Ausführung ist vorgesehen, dass eine Schwenkachse beziehungsweise Drehachse der Klappe an einem in Tiefenrichtung des Lebensmittel-Aufnahmebehälters betrachtet hinteren Ende der Klappe ausgebildet ist. Durch eine derartige exponierte Anordnung der Position der Drehachse bleibt die Klappe mit diesem Ende in allen Stellungen auf gleicher Höhenlage. Der restliche Bereich der Klappe wird demgegenüber verschwenkt. Insbesondere erfolgt in dem Zusammenhang ein Verschwenken der Klappe ausgehend von der geschlossenen in die geöffnete Stellung nach unten. Durch das Anbringen der Schwenkachse an dem hinteren Ende der Klappe ist bei frontseitiger Betrachtung des Lebensmittel-Aufnahmebehälters bei geöffneter Stellung der Klappe der dann nach hinten freigegebene Lüftungskanal bei dieser frontseitigen Betrachtung nicht einsehbar. Dadurch wird ein relativ verstecktes Konzept bezüglich der Sichtbarkeit des Lüftungskanals ermöglicht. Auch ist dadurch ein direktes Anströmen der aus dem Inneren des Lebensmittel-Aufnahmebehälters entweichenden Luft an einen Beobachter, der vor dem Lebensmittel-Aufnahmebehälter steht, vermieden.

Es kann auch vorgesehen sein, dass die Betätigungseinheit ein U-förmiger Bügel ist. Diese Betätigungseinheit ist in Höhenrichtung des Lebensmittel-Aufnahmebehälters betrachtet unterhalb der Klappe angeordnet, und in Tiefenrichtung betrachtet erstreckt sich dieser Bügel unterhalb der Klappe zwischen dem Betätigungselement und dem Koppelteil der Klappe. Dadurch ist in Tiefenrichtung ein besonders kompakter Aufbau realisiert, der dennoch ein hochfunktionelles Betätigungskonzept ermöglicht. Gerade die direkte Anbindung an das Koppelteil ist dadurch besonders vorteilhaft ermöglicht. Durch die U-Form des Bügels lässt sich die Betätigung des Betätigungselements besonders präzise und direkt auf die Klappe übertragen.

In einer vorteilhaften Ausführung ist vorgesehen, dass eine Schwenkachse der jeweiligen Drehachse der Klappe an einem in Tiefenrichtung des Lebensmittel-Aufnahmebehälters vorderen Ende der Klappe ausgebildet ist. Bei dieser Ausführung wird dann ein hinteres Ende der Klappe bei einer Schwenkbewegung von der geschlossenen Stellung in die geöffnete Stellung nach unten geschwenkt. Bei dieser Ausführung ist der dann freigegebene Lüftungskanal nach vorne hin freiliegend.

In einer vorteilhaften Ausführung ist vorgesehen, dass die Betätigungseinheit ein V-förmiger Bügel ist, der sich in Tiefenrichtung des Lebensmittel-Aufnahmebehälters unterhalb der Klappe zwischen dem Betätigungselement und dem Koppelteil erstreckt. Da sich bei einer derartigen Ausgestaltung bei einer vorn liegenden Schwenkachse auch das Koppelteil weiter nach vorne gelagert befindet, ist dieser Bügel bei dieser Ausführung deutlich kleiner ausgebildet als bei derjenigen Ausführung, bei welcher der U-förmige Bügel ausgebildet ist und quasi einen Großteil der Klappe in Tiefenrichtung betrachtet überspannt. Der im Querschnitt V-förmige Bügel kann daher formangepasst und platzsparend in der Tragschiene verbaut werden. Entsprechendes ist auch bei der Ausgestaltung mit dem U-förmigen Bügel ermöglicht, der ebenfalls insbesondere vollständig innerhalb der Tragschiene verbaut ist.

Die Tragschiene ist insbesondere ein frontseitiger separater Aufsatz an dem Deckel.

In einer weiteren vorteilhaften Ausführung ist vorgesehen, dass der Lebensmittel-Aufnahmebehälter eine Anzeigeleistung aufweist. In dieser Anzeigeleiste ist eine geöffnete Stellung oder eine geschlossene Stellung der Klappe symbolisch angezeigt. Die Anzeigeleiste erstreckt sich beispielsweise bereichsweise unter den Deckel, und/oder die Anzeigeleiste ist zerstörungsfrei lösbar angeordnet.

Damit kann einfach angezeigt und symbolisiert werden, welche Stellung die Klappe gerade aufweist.

Vorzugsweise ist vorgesehen, dass in Tiefenrichtung des Lebensmittel-Aufnahmebehälters betrachtet die Klappe vollständig vor einem vorderen Rand des Deckels und berührungslos zum vorderen Rand angeordnet ist. Durch diese Ausgestaltung ist es ermöglicht, dass der Deckel selbst als einheitliche und unterbrechungsfreie Platte ausgebildet werden kann. Dadurch ist die Herstellung einfacher. Indem die Klappe somit quasi außerhalb der Flächenmaße des Deckels angeordnet ist und spezifisch in Tiefenrichtung sogar vor dem Deckel positioniert ist, kann die Bewegbarkeit der Klappe, insbesondere bezüglich einer entsprechenden Mechanik, einfacher und bedarfsgerechter erfolgen. Es ist in dem Zusammenhang somit eine Lüftungsöffnung nicht mehr in den Deckel selbst integral ausgebildet, sondern eine Lüftungsöffnung zwischen einem Deckel, insbesondere einem vorderen Rand des Deckels, und der Schale, insbesondere einem oberen Schalenflansch, gebildet.

Vorzugsweise ist vorgesehen, dass die Lüftungsvorrichtung ein zur Klappe separates Betätigungselement aufweist, durch dessen Betätigung die Klappe schwenkbar ist. Durch diese Ausgestaltung lässt sich eine einfache und nutzerfreundliche Betätigung der Klappe erreichen. Durch eine nach oben freiliegende und einfach zugängliche Ausgestaltung des Betätigungselements kann ein Nutzer dieses auch einfach greifen und entsprechend betätigen.

Es kann vorgesehen sein, dass die Lüftungsvorrichtung an einem vorderen Rand des Deckels angeordnet ist und gegenüber dem vorderen Rand nach vorne ragend angeordnet ist. In Tiefenrichtung betrachtet ist die Lüftungsvorrichtung in einem Freiraum, der zwischen dem vorderen Rand des Deckels und einem oberen Schalenflansch der Schale ausgebildet ist, angeordnet. Bei einer derartigen Ausgestaltung ist in vorteilhafter Weise diese Lüftungsvorrichtung als Gesamtmodul quasi von vorne auf den Deckel aufgebracht, beispielsweise aufgesteckt.

In einer vorteilhaften Ausführung kann vorgesehen sein, dass die Lüftungsvorrichtung als eigenes Modul ausgebildet ist, welches dann auch ein Nachrüstmodul sein kann. Dies bedeutet, dass auch eine Ausgestaltung eines Lebensmittel-Aufnahmebehälters, der zunächst nur mit der Schale und einem spezifischen Deckel ausgebildet ist, mit einer derartigen Lüftungsvorrichtung nachträglich nachgerüstet werden kann. Dies ist insbesondere bei dieser Ausgestaltung von Vorteil, bei welcher eine Klappe nicht in einer im Deckel ausgebildeten Aussparung eingesetzt werden muss, sondern bei welcher der Deckel für sich betrachtet als ebene, unterbrechungsfreie Platte ausgebildet ist. Durch in dem Zusammenhang dann relativ einfaches frontseitiges Anbringen dieses Moduls an dem Deckel ist dann auch das Nachrüsten relativ einfach möglich. Es kann vorgesehen sein, dass die Lüftungsvorrichtung ein Trägerelement aufweist, welches insbesondere schienenartig ausgebildet sein kann. Dieses Trägerelement kann in vorteilhafter Weise einen Schlitz beziehungsweise eine Nut aufweisen. Im montierten Zustand an dem Deckel tauchen der vordere Bereich und somit auch der vordere Rand des Deckels in diesen Schlitz beziehungsweise in diese Nut ein. Durch eine derartige Ausgestaltung des Trägerelements wird auch ein mechanisch entsprechend belastbares Bauteil zur Verfügung gestellt, um einerseits eine sichere Befestigung an dem Deckel frontseitig zu ermöglichen, andererseits auch noch weitere Komponenten, wie beispielsweise ein vorteilhaft vorhandenes Betätigungselement, aufzunehmen und zu tragen. Auch kann an diesem Trägerelement dann in einer vorteilhaften Ausführung die Koppelvorrichtung zum Koppeln mit der Klappe angeordnet sein oder daran befestigt sein.

In einer vorteilhaften Ausführung ist vorgesehen, dass der Lebensmittel-Aufnahmebehälter eine Anzeigeleiste aufweist, mit welcher eine geöffnete Stellung und eine geschlossene Stellung der Klappe symbolisch angezeigt sind. Diese Anzeigeleiste kann ein separates Bauteil sein. Die Anzeigeleiste kann zumindest bereichsweise unter dem Deckel angeordnet sein und sich somit unter dem Deckel erstrecken. Die Anzeigeleiste ist bei Betrachtung des Lebensmittel-Aufnahmebehälters von oben benachbart zu dem Betätigungselement angeordnet. Dadurch kann eine örtlich unmittelbare Zuordnung der Stellung des Betätigungselements zu der Anzeigeleiste erfolgen, sodass dann in verbesserter Art und Weise eindeutig erkannt wird, welche Stellung das Betätigungselement und somit dann auch die Klappe aufweist.

Die Anzeigeleiste kann in vorteilhafter Weise zerstörungsfrei lösbar an dem Deckel und/oder an einem Trägerelement der Lüftungsvorrichtung angeordnet sein. Dadurch ist es auch ermöglicht, die Anzeigeleiste auszutauschen.

Ein weiterer Aspekt der Erfindung betrifft ein Haushaltskältegerät mit zumindest einem Lebensmittel-Aufnahmebehälter gemäß dem oben genannten Aspekt oder einer vorteilhaften Ausgestaltung davon. Das Haushaltskältegerät kann ein Kühlgerät oder ein Gefriergerät oder ein Kühl-Gefrier-Kombigerät sein. Das Haushaltskältegerät weist ein Gehäuse auf, in dem zumindest ein Aufnahmeraum für Lebensmittel ausgebildet ist. Der Lebensmittel-Aufnahmebehälter kann in dem Aufnahmeraum angeordnet sein und bildet, insbesondere im geschlossenen Zustand des Deckels auf der Schale, einen eigenen abgeschlossenen Lagerbereich. Der Lebensmittel-Aufnahmebehälter kann insbesondere ein Frischhaltebehälter sein, in dem eine individuelle Lagerbedingung, insbesondere eine individuelle Temperatur und/oder Luftfeuchte, eingestellt werden kann.

Damit ist es ermöglicht, eine zu dem restlichen Bereich des Aufnahmeraums unterschiedliche Lagerbedingung einzustellen. Dies ist insbesondere vorteilhaft zur Lagerung von spezifischen Lebensmitteln wie beispielsweise Obst oder Gemüse oder Fleisch, wie beispielsweise Fisch.

Es kann vorgesehen sein, dass das Haushaltskältegerät eine Befeuchtungseinrichtung aufweist, mit welcher die individuelle Luftfeuchte in dem Lebensmittel-Aufnahmebehälter einstellbar ist.

Vorzugsweise ist der Lebensmittel-Aufnahmebehälter aus dem Aufnahmeraum entnehmbar und wieder einsetzbar und somit auch ein tragbarer beziehungsweise mobiler Behälter.

Mit den Angaben "oben", "unten", "vorne", "hinten, "horizontal", "vertikal", "Tiefenrichtung", "Breitenrichtung", "Höhenrichtung" sind die bei bestimmungsgemäßen Gebrauch und bestimmungsgemäßen Anordnen des Behälters beziehungsweise des Geräts gegebenen Positionen und Orientierungen angegeben.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Darstellung eines Teilbereichs des Haushaltskältegeräts gemäß Fig. 1, in welchem ein Lebensmittel-Aufnahmebehälter dargestellt ist und eine Klappe einer Lüftungsvorrichtung geschlossen ist;
- Fig. 3: eine Darstellung gemäß Fig. 2, bei welcher die Klappe in der geöffneten Stellung gezeigt ist;
- Fig. 4: eine Vertikalschnittdarstellung durch einen Teilbereich der Darstellung gemäß Fig. 2;
- Fig. 5: eine Vertikalschnittdarstellung durch einen Teilbereich der Darstellung gemäß Fig. 3;
- Fig. 6: eine Darstellung eines Teilbereichs des Haushaltskältegeräts gemäß einem weiteren Ausführungsform eines Lebensmittel-Aufnahmebehälters der Erfindung in einer geschlossenen Stellung der Klappe;
- Fig. 7: eine Darstellung gemäß Fig. 6, in welcher die Klappe geöffnet ist;
- Fig. 8: eine Vertikalschnittdarstellung durch einen Teilbereich der Darstellung gemäß Fig. 6; und
- Fig. 9: eine Vertikalschnittdarstellung durch das Beispiel gemäß Fig. 7 mit geöffneter Klappe.

In den Figuren werden gleiche oder funktionsgleiche Elemente mit den gleichen Bezugszeichen versehen.

In Fig. 1 ist in einer beispielhaften Darstellung ein Haushaltskältegerät 1 gezeigt, welches als Kühl-Gefrier-Kombigerät ausgebildet ist. Das Haushaltskältegerät 1 weist einen Korpus 2 mit einem Innenbehälter 3 auf. Der Innenbehälter 3 begrenzt mit seinen Wänden einen ersten Innenraum beziehungsweise Aufnahmeraum 4, der ein Kühlraum ist, und einen beispielhaft darunter angeordneten, davon separierten zweiten Innenraum beziehungsweise Aufnahmeraum 5, der ein Gefrierraum ist. Der Aufnahmeraum 4 dient im Allgemeinen zum frostfreien Kühlen von Kühlgut, vorzugsweise bei Temperaturen zwischen +4 °C und +8 °C. Der Aufnahmeraum 4 kann jedoch auch als Null-Grad-Fach, insbesondere zum Frischhalten von Obst oder Gemüse, ausgebildet sein. Der Aufnahmeraum 4 ist bei geöffneter Tür 6, die frontseitig den Aufnahmeraum 4 verschließt, zugänglich.

Der weitere Aufnahmeraum 5 dient im Allgemeinen zum Tiefgefrieren von Gefriergut, bei beispielsweise -18 °C. Der Aufnahmeraum 5 ist bei geöffneter Gefrierraumtür 7 zugänglich.

In dem oberen Aufnahmeraum 4 ist ein Kühlgut- beziehungsweise Frischhaltebehälter ausziehbar gelagert, der einen Deckel 9 und eine Schublade bzw. Schale 10 aufweist. Über dem Deckel 9 kann, wie dargestellt, eine zusätzliche, separate Abdeckung 11 beispielsweise in Form einer Trennwand, beispielsweise eines Glasfachbodens, angeordnet sein. Der Frischhaltebehälter stellt einen Lebensmittel-Aufnahmebehälter 8 dar.

Der Innenbehälter 3 weist, unter anderem, zwei gegenüberliegende vertikale Seitenwände 3a und 3b auf.

Zumindest durch die Abdeckung 11 ist der Lebensmittel-Aufnahmebehälter 8 von dem verbleibenden restlichen Teilvolumen des Aufnahmeraums 4 separiert.

Der Lebensmittel-Aufnahmebehälter 8 kann zerstörungsfrei lösbar aus dem Aufnahmeraum 4 entnommen werden. Auch im eingebrachten Zustand in dem Aufnahmeraum 4 ist vorgesehen, dass die Schale 10 in Tiefenrichtung und somit in z-Richtung im noch im Aufnahmeraum 4 gelagerten Zustand hin- und hergeschoben werden kann, um in das Innere der Schale 10 gelangen zu können.

In Fig. 2 ist in einer perspektivischen Darstellung ein Teilbereich des Haushaltskältegeräts 1 gezeigt, in dem der Lebensmittel-Aufnahmebehälter 8 angeordnet ist. Der vollständig aus dem Aufnahmeraum 4 herausnehmbare Lebensmittel-Aufnahmebehälter 8 weist eine Lüftungsvorrichtung 12 auf. Mit dieser Lüftungsvorrichtung 12 ist ein Luftaustausch zwischen der Umgebung und einem Volumenraum beziehungsweise einem Inneren 13 (Fig. 3) des Lebensmittel-Aufnahmebehälters 8 ermöglicht.

Die Lüftungsvorrichtung 12 weist eine Klappe 14 auf, die um eine in Breitenrichtung (x-Richtung) orientierte Schwenkachse A verschwenkbar ist. Die Klappe 14 erstreckt sich, wie dies in Fig. 2 gezeigt ist, im Wesentlichen über die gesamte Breite des Lebensmittel-Aufnahmebehälters 8.

Diese schwenkbare Klappe 14 gibt in einer geöffneten Stellung eine Lüftungsöffnung frei und verschließt in der geschlossenen Stellung diese Lüftungsöffnung.

Die Lüftungsvorrichtung 12 weist eine Tragschiene 15 auf. Die Tragschiene 15 erstreckt sich in Breitenrichtung (x-Richtung) über die gesamte Breite des Deckels 9. Sie ist als balkenartiges Element ausgebildet. Insbesondere ist die Tragschiene 15 einstückig, insbesondere aus Kunststoff, ausgebildet. Die Klappe 14 ist vollständig in dieser Tragschiene 15 angeordnet. Sie ist nur an dieser Tragschiene 15 gelagert. Die plattenartige Klappe 14 ist in Fig. 2 in der geschlossenen Stellung gezeigt. Die Tragschiene 15 ist eine zum Deckel 9 separate Einheit. Die Tragschiene 15 ist in Tiefenrichtung betrachtet frontseitig an dem Deckel 9 angeordnet, insbesondere direkt angeordnet. Durch den Deckel 9 und die Tragschiene 15 ist somit ein Deckelmodul 16 gebildet. Durch dieses Deckelmodul 16 ist die Beschickungsöffnung von der Schale 10 von oben abdeckbar.

Darüber hinaus weist die Lüftungsvorrichtung 12 ein Betätigungselement 17 auf. Dieses Betätigungselement 17 ist in dem vorliegenden Ausführungsbeispiel ein mechanischer Schieber. Er ist linear in Breitenrichtung verschiebbar. Das Betätigungselement 17 ist auf einer Auflage 18 in der Tragschiene 15 verschiebbar gelagert angeordnet. Die Auflage 18 ist eine ebene Fläche. Sie ist insbesondere ein Teilbereich einer Oberseite 19 der Tragschiene 15. Die Auflage 18 begrenzt in Tiefenrichtung betrachtet nach vorne hin eine Oberseitenöffnung 20 der Tragschiene 15. Diese Oberseitenöffnung 20 ist umlaufend vollständig umrandet. Die Oberseitenöffnung 20 stellt eine Lüftungsöffnung 21 eines Lüftungskanals 22 (Fig. 2) der Lüftungsvorrichtung 12 dar. Diese Oberseitenöffnung 20 ist somit auch eine Lüftungsöffnung 21 (Fig. 3), wie jeweils oben angesprochen wurde.

Bei dem in Fig. 2 und Fig. 3 gezeigten Ausführungsbeispiel ist eine Schwenkachse A, um welche die Klappe 14 verschwenkt werden kann, in Breitenrichtung orientiert.

Bei dem in Fig. 2 und Fig. 3 gezeigten Ausführungsbeispiel ist die Lüftungsöffnung 21 durch einen umlaufend geschlossenen Rand 24 begrenzt

In Fig. 3 ist die Darstellung gemäß Fig. 2 gezeigt, jedoch mit der Klappe 14 in der geöffneten Stellung. Die Klappe 14 ist dazu um die Schwenkachse A nach unten verschwenkt.

In Fig. 4 ist in einer Vertikalschnittdarstellung entlang der Schnittlinie IV-IV in Fig. 2 ein Teilbereich des Lebensmittel-Aufnahmebehälters 8 gezeigt. Die Schale 10 weist eine Frontwand 25 auf. Diese weist einen Schalenflansch bzw. einen oberen Frontflansch 26 auf. Wie zu erkennen ist, ist die Tragschiene 15 an einem vorderen Rand 27 des Deckels 9 angeordnet. Insbesondere ist hier ein Aufstecken vorgesehen. Dazu weist die Tragschiene 15 an ihrem hinteren Ende eine Nut 28. In diese Nut 28 ist der vordere Rand 27 des Deckels 9 eingesteckt.

Wie in Fig. 4 des Weiteren zu erkennen ist, überbrückt die Tragschiene 15 den in Tiefenrichtung gebildeten Abstand bzw. Freiraum 23 zwischen dem vorderen Rand 27 des Deckels 9 und einem hinteren Rand 29 des Frontflansches 26. Dies ist insbesondere auch der hintere Rand 29 der Frontwand 25.

Wie in der Darstellung in Fig. 4 zu erkennen ist, weist die Tragschiene 15 eine vordere Schrägwand 30 auf. Diese Schrägwand 30 liegt an einer komplementären Schrägwand 31 der Frontwand 25 an. Dadurch ist die Lage der Tragschiene 15 in aufgesetztem Zustand des Deckelmoduls 16 auf der Schale 10 gehalten.

Wie in der Darstellung in Fig. 4 zu erkennen ist, weist die Tragschiene 15 in ihrer in Fig. 4 gezeigten Querschnittdarstellung (Schnittebene ist die y-z-Ebene) eine trogartige Form auf. Eine Längsachse der Tragschiene 15, die parallel zur Schwenkachse A verläuft, ist in Fig. 4 senkrecht zur Figurenebene orientiert. Der Querschnitt ist somit senkrecht zu dieser Längsachse gebildet. In diesem Querschnitt weist die Tragschiene 15 in einer vorteilhaften Ausführung eine V-Form auf. Eine frontseitige Schrägwand 32 ist gebildet. Sie schließt insbesondere nach unten hin an die obere frontseitige Schrägwand 30 an. Darüber hinaus weist diese V-Form eine rückseitige Schrägwand 33 auf. Diese ist von ihren tieferliegenden und in Tiefenrichtung vorderen Ende, nach hinten und oben ansteigend. Die frontseitige beziehungsweise vordere Schrägwand 32 ist von einer V-Spitze 34 aus betrachtet nach vorne und oben ansteigend.

Bei diesem Ausführungsbeispiel ist eine Öffnung 35 des Lüftungskanals 21, die dem Inneren 13 zugewandt ist, in dieser rückseitigen Schrägwand 33 ausgebildet. In der in Fig. 4 geschlossenen Stellung der Klappe 14 ist diese horizontal orientiert. Die dem Inneren 13 abgewandte Öffnung 22 ist verschlossen. Eine Oberseite 36 der Klappe 14 ist insbesondere bündig mit einer Oberseite 19 der Tragschiene 15. Die Klappe 14 ist in dieser geschlossenen Stellung somit vollständig versenkt in der Tragschiene 15 angeordnet.

Wie darüber hinaus zu erkennen ist, weist die Tragschiene 15 einen Schwenkraum 37 auf. Der Schwenkraum 37 ist dazu da, dass die Klappe 14 zwischen der geschlossenen Stellung und der geöffneten Stellung, wie dann in Fig. 5 gezeigt ist, im Inneren der Tragschiene 15 verschwenkt werden kann. Die Klappe 14 ist allen möglichen Stellungen vollständig innerhalb der Tragschiene 15 angeordnet.

Der Schwenkraum 37 ist nach unten hin durch eine Begrenzungswand 38 begrenzt. Diese Begrenzungswand 38 ist schräg gestellt. Sie stellt den Anschlag für die Klappe 14 in ihrer in Fig. 5 gezeigten geöffneten Stellung dar.

Die Lüftungsvorrichtung 12 weist darüber hinaus eine Betätigungseinheit 39, wie dies in Fig. 4 gezeigt ist, auf. Die Betätigungseinheit 39 ist hier ein im Querschnitt V-förmiger Bügel 40. Dieser Bügel 40 ist vollständig innerhalb der Tragschiene 15 angeordnet. Er ist ein mechanisches Koppelglied zwischen dem Betätigungselement 17 und der Klappe 14. Insbesondere weist die Klappe 14 ein Koppelteil 41 auf. Dieses ist einstückig mit einem ebenen Plattenteil 42 der Klappe 14 verbunden. Insbesondere ragt das Koppelteil 41, welches vorzugsweise als Steg ausgebildet ist, von einer Unterseite des Plattenteils 42 nach unten abstehend weg. Es ist insbesondere direkt an dem Bügel 40 anliegend. Es kann vorgesehen sein, dass der Bügel 40, insbesondere der mit dem Koppelteil 41 gekoppelte untere Steg, eine in Breitenrichtung (senkrecht zur Figurenebene in Fig. 4) ansteigende oder abfallende Rampe aufweist, Insbesondere weist das Koppelteil 41 eine diesbezüglich komplementäre Rampe auf. Bei einer Verschiebung des Betätigungselements 17 in dieser Breitenrichtung erfolgt dann auch eine Bewegungsübertragung auf den Bügel 40 und somit eine Relativbewegung in dieser Breitenrichtung zu dem Koppelteil 41. Dadurch kann insbesondere aufgrund dieser genannten, vorzugsweise vorhandenen Rampen diese lineare Verschiebebewegung in eine Schwenkbewegung der Klappe 14 umgewandelt werden. Die diesbezüglichen Darstellungen in Fig. 4 und Fig. 5 sind symbolhaft und schematisch zu verstehen.

Die Anordnung der Klappe 14 ist dabei derart, dass bei der Betätigung des Betätigungselements 17 durch die Schwerkraft der Klappe 14 das Bewegen in die in Fig. 5 gezeigte geöffnete Stellung erfolgt. Ausgehend von der in Fig. 5 gezeigten geöffneten Stellung wird bei einem entgegengesetzten Verschieben des Betätigungselements 17 die Klappe 14 dann wieder nach oben gedrückt und in die in Fig. 4 gezeigte horizontale Lage gebracht. Wie hier und auch in Fig. 2 und 3 zu erkennen ist, ist die Schwenkachse A an einem vorderen Ende 43 der Klappe 14 ausgebildet.

In Fig. 6 ist einer entsprechenden Darstellung wie in Fig. 2 ein weiteres Ausführungsform eines Lebensmittel-Aufnahmebehälters 8 der Erfindung gezeigt. Auch hier ist die Klappe 14 in geschlossenem Zustand gezeigt. Im Unterschied zur Darstellung in Fig. 2 ist bei der Ausführung in Fig. 6 die Schwenkachse A zwar ebenfalls in Breitenrichtung orientiert, jedoch an einem hinteren Ende 44 der Klappe 14 endseitig ausgebildet.

In dem Zusammenhang ist in Fig. 7 in einer entsprechenden Darstellung wie in Fig. 3 der geöffnete Zustand dieser Klappe 14 gezeigt. Wie in den Darstellungen in Fig. 3 und Fig. 7 zu erkennen ist, ist bei der Ausführung in Fig. 3 in geöffnetem Zustand der Klappe 14 bei frontseitiger Betrachtung des Lebensmittel-Aufnahmebehälters 8 ein Einsehen in den Lüftungskanal 22 und in die Lüftungsöffnung 21 ermöglicht. In Fig. 7 ist dies nicht der Fall. Diese Lüftungsöffnung 21 ist dabei durch den vorderen Bereich der Tragschiene 15 verdeckt.

Fig. 5 ist einer Vertikalschnittdarstellung entlang der Schnittlinie VIII-VIII die Ausgestaltung gemäß Fig. 6 teilweise gezeigt. Es ist hier die Lage der Schwenkachse A am hinteren Ende 44 der Klappe 14 gezeigt. Darüber hinaus ist der Bügel 40 hier nicht als V-förmiger Bügel, sondern als U-artiger Bügel ausgebildet. Dieser erstreckt sich wieder in Tiefenrichtung betrachtet zwischen dem Betätigungselement 17 und dem Koppelteil 41.

Insbesondere ist das Koppelteil 41 in Tiefenrichtung betrachtet in der derjenigen Hälfte des Plattenteils 42 der Klappe 14 angeordnet, in der auch die Schwenkachse A ausgebildet ist. Dies gilt auch für das Beispiel gemäß Fig. 2 bis Fig. 5. Daher ist bei dem Ausführungsbeispiel in Fig. 8 die Erstreckung des Bügels 40 in Tiefenrichtung größer als in dem Ausführungsbeispiel gemäß Fig. 2 bis Fig. 5. Darüber hinaus ist in dem Ausführungsbeispiel in Fig. 8 die Öffnung 35 nicht in der hinteren Schrägwand 33, sondern in der vorderen Schrägwand 32 ausgebildet.

In Fig. 9 ist eine Schnittdarstellung entlang der Schnittlinie IX-IX in Fig. 7 gezeigt. Es ist hier die nach unten verschwenkte Stellung der Klappe 14 gezeigt. Dadurch ist die geöffnete Stellung der Klappe 14 dargestellt. Ein Luftstrom T kann dann hier entsprechend wie in Fig. 5 aus dem Inneren 13 über den Lüftungskanal 22 entweichen.

Bei allen Ausführungen kann auch eine Anzeigeleiste 45 vorgesehen sein. Mit dieser wird eine geöffnete Stellung und eine geschlossene Stellung der Klappe 14 symbolisch angezeigt. Die Anzeigeleiste 45 ist im Bereich des Betätigungselements 17 angeordnet. Abhängig von der Verschiebestellung des Betätigungselements 17, ist ein die geöffnete Stellung der Klappe 14 symbolisierender Anzeigebereich der Anzeigeleiste 45 freigegeben und sichtbar oder ein die geschlossene Stellung der Klappe 14 symbolisierender Anzeigebereich der Anzeigeleiste 45 freigegeben und sichtbar.

### Bezugszeichenliste

- 1: Haushaltskältegerät
- 2: Korpus
- 3: Innenbehälter
- 3a: vertikale Seitenwand
- 3b: vertikale Seitenwand
- 4: Aufnahmeraum
- 5: Aufnahmeraum
- 6: Tür
- 7: Gefrierraumtür
- 8: Lebensmittel-Aufnahmebehälter
- 9: Deckel
- 10: Schale
- 11: Abdeckung
- 12: Lüftungsvorrichtung
- 13: Inneres
- 14: Klappe
- 15: Tragschiene
- 16: Deckelmodul
- 17: Betätigungselement
- 18: Auflage
- 19: Oberseite
- 20: Oberseitenöffnung
- 21: Lüftungsöffnung
- 22: Lüftungskanal
- 23: Freiraum
- 24: Rand
- 25: Frontwand
- 26: Frontflansch
- 27: Rand
- 28: Nut
- 29: hinterer Rand
- 30: Schrägwand
- 31: Schrägwand
- 32: Schrägwand
- 33: Schrägwand
- 34: V-Spitze
- 35: Öffnung
- 36: Oberseite
- 37: Schwenkraum
- 38: Begrenzungswand
- 39: Betätigungseinheit
- 40: Bügel
- 41: Koppelteil
- 42: Plattenteil
- 43: Ende
- 44: Ende
- 45: Anzeigeleiste
- x: Breitenrichtung
- y: Höhenrichtung
- z: Tiefenrichtung

## Patentansprüche

1. Lebensmittel-Aufnahmebehälter (8) für ein Haushaltskältegerät (1), mit einer Schale (10) zur Aufnahme der Lebensmittel, mit einem dazu separaten Deckel (9), der zum Schließen der Schale (10) auf die Schale (10) aufsetzbar ist, und mit einer Lüftungsvorrichtung (12), mit welcher ein Luftaustausch zwischen der Umgebung und dem Inneren (13) des Lebensmittel-Aufnahmebehälters (8) durchführbar ist, wobei die Lüftungsvorrichtung (12) eine schwenkbare Klappe (14) aufweist, die in einer geöffneten Stellung eine Lüftungsöffnung (21) frei gibt und in der geschlossenen Stellung die Lüftungsöffnung (21) verschließt, **dadurch gekennzeichnet, dass** die Lüftungsvorrichtung (12) eine separate Tragschiene (15) aufweist, an welcher die Klappe (14) schwenkbar angeordnet ist, wobei die Tragschiene (15) einen integrierten Lüftungskanal (22) aufweist, der die Lüftungsöffnung (21) aufweist, mit welchem Luft zwischen dem Inneren (13) des Lebensmittel-Aufnahmebehälters (1) und der Umgebung austauschbar ist, wobei der Lüftungskanal (22) in einer geschlossenen Stellung der Klappe (14) geschlossen ist und in einer geöffneten Stellung der Klappe (14) geöffnet ist, wobei die Lüftungsvorrichtung (12) an einen vorderen Rand (27) des Deckels (9) angeordnet ist und gegenüber dem vorderen Rand (27) nach vorne ragend angeordnet ist und in Tiefenrichtung (z) betrachtet in einem Freiraum (23) zwischen dem vorderen Rand (27) des Deckels (9) und einem oberen Frontflansch (26) der Schale (10) angeordnet ist.

2. Lebensmittel-Aufnahmebehälter (8) nach Anspruch 1, **dadurch gekennzeichnet, dass** durch die separate Tragschiene (15) ein in Tiefenrichtung (z) gebildeter Freiraum (23) zwischen einem vorderen Rand (27) des Deckels (9) und einem hinteren Rand (29) einer Frontwand (26) der Schale (10) abgedeckt ist.

3. Lebensmittel-Aufnahmebehälter (8) nach Anspruch 1 oder 2, **dadurch gekennzeichnet, dass** die zum Deckel (9) separate Tragschiene (15) an eine vorderes Ende des Deckels (9) aufgesteckt ist.

4. Lebensmittel-Aufnahmebehälter (8) nach einem der vorhergehenden Ansprüche, **dadurch gekennzeichnet, dass** die Klappe (14) in der geschlossenen Stellung in Höhenrichtung (y) des Lebensmittel-Aufnahmebehälters (1) mit einer Oberseite (36) maximal auf Höhe einer Oberseite (37) der Tragschiene (15) angeordnet ist.

5. Lebensmittel-Aufnahmebehälter (8) nach einem der vorhergehenden Ansprüche, **dadurch gekennzeichnet, dass** die Tragschiene (15) einen Schwenkraum (37) aufweist, in welchem die Klappe (14) zwischen der geschlossenen Stellung und der geöffneten Stellung verschwenkbar ist, wobei die Klappe (14) in beiden Stellungen vollständig innerhalb der Tragschiene (15) angeordnet ist.

6. Lebensmittel-Aufnahmebehälter (8) nach einem der vorhergehenden Ansprüche, **dadurch gekennzeichnet, dass** die Tragschiene (15) eine Auflage (18) aufweist, auf welcher ein Betätigungselement (17), welches zum Betätigen der Klappe (14) ausgebildet ist, bewegbar angeordnet ist.

7. Lebensmittel-Aufnahmebehälter (8) nach Anspruch 6, **dadurch gekennzeichnet, dass** die Klappe (14) ein Plattenteil (42) und ein von dem Plattenteil (42) nach unten abstehendes Koppelteil (41) aufweist, wobei das Koppelteil (41) zum Koppeln mit einer Betätigungseinheit (39), die mit dem Betätigungselement (17) gekoppelt ist, ausgebildet ist, um die Schwenkbewegung der Klappe (14) zu initiieren.

8. Lebensmittel-Aufnahmebehälter (8) nach Anspruch 6 oder 7, **dadurch gekennzeichnet, dass** das Betätigungselement (17) ein mechanischer Schieber ist, der in Breitenrichtung (x) verschiebbar gelagert ist.

9. Lebensmittel-Aufnahmebehälter (8) nach einem der vorhergehenden Ansprüche, **dadurch gekennzeichnet, dass** eine Schwenkachse (A) der Klappe (14) an einem in Tiefenrichtung (z) hinteren Ende (44) der Klappe (14) ausgebildet ist.

10. Lebensmittel-Aufnahmebehälter (8) nach Anspruch 7 und Anspruch 9, **dadurch gekennzeichnet, dass** die Betätigungseinheit (39) ein U-förmiger Bügel (40) ist, der sich in Tiefenrichtung (z) unterhalb der Klappe (14) zwischen dem Betätigungselement (17) und dem Koppelteil (41) erstreckt.

11. Lebensmittel-Aufnahmebehälter (8) nach einem der vorhergehenden Ansprüche 1 bis 8, **dadurch gekennzeichnet, dass** eine Schwenkachse (A) der Klappe (14) an einem in Tiefenrichtung (z) vorderen Ende (43) der Klappe (14) ausgebildet ist.

12. Lebensmittel-Aufnahmebehälter (8) nach Anspruch 7 und Anspruch 11, **dadurch gekennzeichnet, dass** die Betätigungseinheit (17) ein V-förmiger Bügel (40) ist, der sich in Tiefenrichtung (z) unterhalb der Klappe (14) zwischen dem Betätigungselement (17) und dem Koppelteil (41) erstreckt.

13. Lebensmittel-Aufnahmebehälter (8) nach einem der vorhergehenden Ansprüche, **dadurch gekennzeichnet, dass** der Lebensmittel-Aufnahmebehälter (8) eine Anzeigeleiste (45) aufweist, mit welcher eine geöffnete oder geschlossene Stellung der Klappe (14) symbolisch angezeigt ist, wobei sich die Anzeigeleiste (45) bereichsweise unter den Deckel (9) erstreckt und/oder die Anzeigeleiste (45) zerstörungsfrei lösbar angeordnet ist.

14. Haushaltskältegerät (1) mit einem Lebensmittel-Aufnahmebehälter (8) nach einem der vorhergehenden Ansprüche.

## Claims

1. Food storage container (8) for a household refrigerator (1), having a tray (10) for receiving the food, having a cover (9) separate thereto which can be placed on the tray (10) in order to close the tray (10), and having a ventilation apparatus (12), with which air can be exchanged between the environment and the interior (13) of the food storage container (8), wherein the ventilation apparatus (12) has a pivotable flap (14), which, in an opened position, releases a ventilation opening (21) and, in the closed position, closes the ventilation opening (21), **characterised in that** the ventilation apparatus (12) has a separate support rail (15), on which the flap (14) is pivotably arranged, wherein the support rail (15) has an integrated ventilation duct (22), which has the ventilation opening (21), with which air can be exchanged between the interior (13) of the food storage container (1) and the environment, wherein in a closed position of the flap (14) the ventilation duct (22) is closed and in an opened position of the flap (14) is opened, wherein the ventilation apparatus (12) is arranged on a front edge (27) of the cover (9) and is arranged to project forwards with respect to the front edge (27) and viewed in the depth direction (z) is arranged in a free space (23) between the front edge (27) of the cover (9) and an upper front flange (26) of the tray (10).

2. Food storage container (8) according to claim 1, **characterised in that** a free space (23) formed in the depth direction (z) between a front edge (27) of the cover (9) and a rear edge (29) of a front wall (26) of the tray (10) is covered by the separate support rail (15).

3. Food storage container (8) according to claim 1 or 2, **characterised in that** the support rail (15) which is separate to the cover (9) is attached to a front end of the cover (9).

4. Food storage container (8) according to one of the preceding claims, **characterised in that** in the closed position the flap (14) is arranged in the height direction (y) of the food storage container (1) with a top side (36) at most at the height of a top side (37) of the support rail (15).

5. Food storage container (8) according to one of the preceding claims, **characterised in that** the support rail (15) has a pivot area (37), in which the flap (14) can be pivoted between the closed position and the opened position, wherein in both positions the flap (14) is arranged entirely within the support rail (15).

6. Food storage container (8) according to one of the preceding claims, **characterised in that** the support rail (15) has a support (18), on which an actuation element (17), which is embodied to actuate the flap (14), is arranged movably.

7. Food storage container (8) according to claim 6, **characterised in that** the flap (14) has a plate section (42) and a coupling section (41) which projects downward from the plate section (42), wherein the coupling section (41) is embodied to couple with an actuation unit (39) which is coupled to the actuation element (17), in order to initiate the pivoting movement of the flap (14).

8. Food storage container (8) according to claim 6 or 7, **characterised in that** the actuation element (17) is a mechanical slider, which is moveably mounted in the width direction (x).

9. Food storage container (8) according to one of the preceding claims, **characterised in that** a pivot axis (A) of the flap (14) is embodied on a rear end (44) of the flap (14) in the depth direction (z).

10. Food storage container (8) according to claim 7 and claim 9, **characterised in that** the actuation unit (39) is a U-shaped bracket (40), which extends in the depth direction (z) below the flap (14) between the actuation element (17) and the coupling section (41).

11. Food storage container (8) according to one of the preceding claims 1 to 8, **characterised in that** a pivot axis (A) of the flap (14) is embodied on a front end (43) of the flap (14) in the depth direction (z).

12. Food storage container (8) according to claim 7 and claim 11, **characterised in that** the actuation unit (17) is a V-shaped bracket (40), which extends in the depth direction (z) below the flap (14) between the actuation element (17) and the coupling section (41).

13. Food storage container (8) according to one of the preceding claims, **characterised in that** the food storage container (8) has a display strip (45), with which an opened or closed position of the flap (14) is displayed symbolically, wherein the display strip (45) extends in regions below the cover (9) and/or the display strip (45) is detachably arranged in a nondestructive manner.

14. Household refrigerator (1) with a food storage container (8) according to one of the preceding claims.

## Revendications

1. Réceptacle à denrées alimentaires (8) pour un appareil frigorifique ménager (1), avec un bac (10) pour l'accueil des denrées alimentaires, avec un couvercle séparé (9) pouvant être posé sur le bac (10) pour fermer le bac (10), et avec un dispositif d'aération (12) permettant de réaliser un échange d'air entre l'environnement et l'intérieur (13) du réceptacle à denrées alimentaires (8), dans lequel le dispositif d'aération (12) présente un clapet pivotant (14), lequel libère un orifice d'aération (21) dans une position ouverte et obture l'orifice d'aération (21) en position fermée, **caractérisé en ce que** le dispositif d'aération (12) présente un rail porteur (15) séparé, sur lequel le clapet (14) est disposé de façon pivotante, dans lequel le rail porteur (15) présente un conduit d'aération intégré (22), lequel présente l'orifice d'aération (21), lequel permet l'échange d'air entre l'intérieur (13) du réceptacle à denrées alimentaires (1) et l'environnement, dans lequel le conduit d'aération (22) est fermé dans une position fermée du clapet (14) et ouvert dans une position ouverte du clapet (14), dans lequel le dispositif d'aération (12) est disposé sur un bord avant (27) du couvercle (9), en faisant saillie vers l'avant par rapport au bord avant (27) et vu dans le sens de la profondeur (z), dans un espace libre (23) entre le bord avant (27) du couvercle (9) et une bride frontale supérieure (26) du bac (10).

2. Réceptacle à denrées alimentaires (8) selon la revendication 1, **caractérisé en ce que** le rail porteur (15) séparé couvre un espace libre (23) formé dans le sens de la profondeur (z) entre un bord avant (27) du couvercle (9) et un bord arrière (29) d'une paroi avant (26) du bac (10).

3. Réceptacle à denrées alimentaires (8) selon la revendication 1 ou 2, **caractérisé en ce que** le rail porteur (15) séparé par rapport au couvercle (9) est inséré sur une extrémité avant du couvercle (9).

4. Réceptacle à denrées alimentaires (8) selon l'une des revendications précédentes, **caractérisé en ce que** le clapet (14) est, en position fermée, disposé dans le sens de la hauteur (y) du réceptacle à denrées alimentaires (1) avec un côté supérieur (36) au maximum à hauteur d'un côté supérieur (37) du rail porteur (15).

5. Réceptacle à denrées alimentaires (8) selon l'une des revendications précédentes, **caractérisé en ce que** le rail porteur (15) présente un espace de pivotement (37) dans lequel le clapet (14) est pivotable entre la position fermée et la position ouverte, dans lequel le clapet (14) est intégralement disposé à l'intérieur du rail porteur (15) dans les deux positions.

6. Réceptacle à denrées alimentaires (8) selon l'une des revendications précédentes, **caractérisé en ce que** le rail porteur (15) présente un support (18) sur lequel un élément d'actionnement (17) formé pour l'actionnement du clapet (14) est disposé de façon mobile.

7. Réceptacle à denrées alimentaires (8) selon la revendication 6, **caractérisé en ce que** le clapet (14) présente une partie de plaque (42) et une partie d'accouplement (41) éloignée de la partie de plaque (42) vers le bas, dans lequel la partie d'accouplement (41) est formée pour l'accouplement avec une unité d'actionnement (39) couplée à l'élément d'actionnement (17), afin de lancer le mouvement de pivotement du clapet (14).

8. Réceptacle à denrées alimentaires (8) selon la revendication 6 ou 7, **caractérisé en ce que** l'élément d'actionnement (17) est un coulisseau mécanique logé de façon déplaçable dans le sens de la largeur (x).

9. Réceptacle à denrées alimentaires (8) selon l'une des revendications précédentes, **caractérisé en ce qu'**un axe de pivotement (A) du clapet (14) est formé sur une extrémité arrière (44) du clapet (14) dans le sens de la profondeur (z).

10. Réceptacle à denrées alimentaires (8) selon la revendication 7 et la revendication 9, **caractérisé en ce que** l'unité d'actionnement (39) est un étrier en forme de U (40), lequel s'étend dans le sens de la profondeur (z) sous le clapet (14) entre l'élément d'actionnement (17) et la partie d'accouplement (41).

11. Réceptacle à denrées alimentaires (8) selon l'une des revendications précédentes 1 à 8, **caractérisé en ce qu'**un axe de pivotement (A) du clapet (14) est formé sur une extrémité avant (43) du clapet (14) dans le sens de la profondeur (z).

12. Réceptacle à denrées alimentaires (8) selon la revendication 7 et la revendication 11, **caractérisé en ce que** l'unité d'actionnement (17) est un étrier en forme de V (40), lequel s'étend dans le sens de la profondeur (z) sous le clapet (14) entre l'élément d'actionnement (17) et la partie d'accouplement (41).

13. Réceptacle à denrées alimentaires (8) selon l'une des revendications précédentes, **caractérisé en ce que** le réceptacle à denrées alimentaires (8) présente une languette d'affichage (45) affichant symboliquement une position ouverte ou fermée du clapet (14), dans lequel la languette d'affichage (45) s'étend par sections sous le couvercle (9) et/ou la languette d'affichage (45) est disposée de façon amovible sans destruction.

14. Appareil frigorifique (1) avec un réceptacle à denrées alimentaires (8) selon l'une des revendications précédentes.
